# DEMANDE DE BREVET EUROPEEN

(11) **EP 4 726 267 A1**
(43) Date de publication de la demande: **15.04.2026**
(21) Numéro de dépôt: 25207920.7
(22) Date de dépôt: 10.10.2025
(51) Int. Cl.: F24D 3/10, F24H 9/13, F28D 20/00, F28F 9/02

(54) **MODULE HYDRAULIQUE DE STOCKAGE COMPRENANT UNE CONDUITE PERFORÉE**

(30) Priorité: 11.10.2024 FR 2411026
(71) Demandeur: Atlantic Engineering Company for Energy Technology, 44629 10th of Ramadan City (EG)
(72) Inventeur: ELBANNA, Mohamed, 11865 Cairo (EG)
(74) Mandataire: Ipsilon

(57) **Abrégé**

L'invention concerne un module hydraulique (50) de stockage pour une installation de régulation thermique d'un bâtiment, le module hydraulique (50) de stockage de liquide caloporteur étant configuré pour être raccordé hydrauliquement à un circuit de départ (32) de liquide caloporteur et à un circuit de retour (34) de liquide caloporteur de l'installation de chauffage pour stocker de l'énergie thermique au moyen du liquide caloporteur, le module hydraulique de stockage comprenant :
- un réservoir (12) de liquide caloporteur s'étendant le long d'un axe longitudinal central (A),
- un premier (14) et un deuxième (16) orifices de départ destinés à être raccordés hydrauliquement au circuit de départ (32) de liquide caloporteur,
- un premier (18) et un deuxième (20) orifices de retour destinés à être raccordés hydrauliquement au circuit de retour (34) de liquide caloporteur,
caractérisé en ce que le module hydraulique (50) de stockage comprend en outre :
- une conduite de départ (52) traversant le réservoir (12) et s'étendant depuis le premier orifice de départ (14) jusqu'au deuxième orifice de départ (16), au moins un premier orifice de circulation (54) étant formé dans la conduite de départ (52) pour permettre une communication de fluide entre un espace intérieur de la conduite de départ (52) et le réservoir (12).

## Description

### Domaine technique

La présente invention concerne le domaine de la régulation thermique d'un bâtiment au moyen d'un circuit hydraulique.

Plus particulièrement, l'invention concerne un module hydraulique de stockage pour une installation de régulation thermique d'un bâtiment et une telle installation.

### Arrière-plan technologique

Une installation de régulation thermique, i.e. de chauffage ou de refroidissement, comprend généralement un dispositif de régulation thermique, un ou plusieurs organes récepteurs et un circuit hydraulique raccordé au dispositif de régulation thermique et aux organes récepteurs pour former une boucle de circulation de fluide.

Le dispositif de régulation thermique est par exemple une chaudière ou bien une pompe à chaleur. Les organes récepteurs sont par l'exemple l'un ou plusieurs parmi un radiateur, un sèche-serviette, un chauffe-eau et un plancher chauffant.

Un module hydraulique de stockage, appelé aussi module ou ballon tampon, peut être intégré au circuit hydraulique pour stocker l'eau de chauffage excédentaire produite par le dispositif de régulation thermique. Ainsi, le module hydraulique de stockage permet de maintenir une réserve d'énergie thermique prête à être utilisée selon les besoins du bâtiment, en limitant les sollicitations du dispositif de régulation thermique. Ceci est particulièrement utile lorsque le dispositif de régulation thermique est une pompe à chaleur ou utilise une source d'énergie renouvelable de manière à stocker l'énergie thermique produite lorsqu'elle est disponible ou bien lorsque sa production est la plus optimale.

Pour réaliser cette fonction, le module hydraulique est raccordé simultanément sur le circuit de départ et le circuit de retour du circuit hydraulique, entre le dispositif de régulation thermique et les organes récepteurs.

En référence à la figure 1, un exemple de module hydraulique de stockage 10 est présenté. Ce module hydraulique de stockage 10 est raccordé entre un dispositif de régulation thermique 26 et une pluralité d'organes récepteur 28 via un circuit hydraulique 30. Le circuit hydraulique 30 comprend un circuit de départ d'eau de chauffage 32 et un circuit de retour d'eau de chauffage 34.

Le module hydraulique de stockage 10 comprend un réservoir 12 comprenant quatre orifices :
- un premier 14 et un deuxième 16 orifices de départ,
- un premier 18 et un deuxième 20 orifices de retour.

Les premier 14 et deuxième 16 orifices de départ sont raccordés hydrauliquement au circuit de départ d'eau de chauffage 32.

Les premier 18 et deuxième 20 orifices de retour sont raccordés hydrauliquement au circuit de retour d'eau de chauffage 34.

Ainsi, les premiers orifices de départ 14 et de retour 18 sont raccordés hydrauliquement au dispositif de régulation 26. Les deuxièmes orifices de départ 16 et de retour 20 sont raccordés hydrauliquement aux organes récepteurs 28.

Il est connu de former les premier et deuxième orifices de départ ainsi que les premier et deuxième orifices de retour sous la forme d'orifices ouverts. On entend par un « orifice ouvert » le fait que l'orifice débouche directement dans la cavité intérieure du réservoir 12 avec une section de conduite entièrement libre et débouchant depuis une paroi latérale du module hydraulique. Il n'y a donc aucune réduction de section au niveau de l'entrée dans le réservoir 12. Le fluide alimentant le ballon ou extrait depuis le réservoir 12 ne rencontre ainsi aucun obstacle face à lui ou n'est pas orienté par un quelconque déflecteur.

Il a été observé qu'un brassage important se produisait au sein d'un réservoir muni d'orifices ouverts. Or, il est important de garantir une stratification thermique de l'eau présente dans le réservoir pour garantir de bonnes performances énergétiques.

La circulation de l'eau dans le réservoir entraine une homogénéisation de la température du fluide dans le réservoir et donc une différence de température importante entre la température d'eau alimentant le réservoir au niveau du premier orifice de départ 14 et la température d'eau au niveau du deuxième orifice de départ 16. Ce brassage provoque une dissipation de l'énergie thermique dans le réservoir et donc des performances réduites du module hydraulique de stockage.

Les figures 2 et 3 représentent respectivement la répartition de la vitesse de circulation de l'eau de chauffage (m/s) et la répartition de la température de l'eau de chauffage (°C) au sein du module hydraulique lors de l'utilisation de l'installation de régulation thermique utilisant un module hydraulique connu ayant des orifices ouverts. On observe sur les figures 2 la circulation de l'eau au sein du réservoir ainsi que la différence de température entre les premier 14 et deuxième 16 orifices de départ.

Sur la figure 2, les vitesses maximales sont visibles au niveau des premier 14 et deuxième 16 orifices de départ ainsi qu'au niveau des premier 18 et deuxième 18 orifices de retour. Les vitesses minimales sont visibles au sein du réservoir 12, dans les portions inférieure, supérieure et centrale.

La figure 4 représente une évolution de la température de l'eau de chauffage au niveau du premier orifice de départ 14 (première courbe 40), du deuxième orifice de départ 16 (deuxième courbe 42), du premier orifice de retour 18 (troisième courbe 44), du deuxième orifice de retour 20 (quatrième courbe 46) et de la température globale dans le réservoir 12 (cinquième courbe 48 ). L'axe des ordonnées représente la température de l'eau en degré Celsius et l'axe des abscisses représente le temps écoulé en secondes.

On observe sur la figure 4 que la différence de température de l'eau entre les premier 14 et deuxième 16 orifices de départ est d'environ 4,5°C à partir de 250 secondes.

D'autres solutions ont été utilisées pour limiter le brassage, tels que des tubes coudés ou des plaques déflectrices disposées à l'intérieur du réservoir au niveau des orifices. Ces solutions ne limitent toutefois pas suffisamment le brassage de l'eau à l'intérieur du réservoir de sorte que les performances énergétiques du module hydraulique restent insuffisantes.

Il existe donc un besoin pour un module hydraulique de stockage permettant d'améliorer la stratification thermique au sein du réservoir afin d'obtenir de meilleures performances énergétiques.

### Résumé de l'invention

Pour cela l'invention propose un module hydraulique de stockage pour une installation de régulation thermique d'un bâtiment, le module hydraulique de stockage de liquide caloporteur étant configuré pour être raccordé hydrauliquement à un circuit de départ de liquide caloporteur et à un circuit de retour de liquide caloporteur de l'installation de chauffage pour stocker de l'énergie thermique au moyen de l'eau de chauffage présente dans le réservoir, le module hydraulique de stockage comprenant :
- un réservoir de liquide caloporteur s'étendant le long d'un axe longitudinal central,
- un premier et un deuxième orifices de départ destinés à être raccordés hydrauliquement au circuit de départ de liquide caloporteur,
- un premier et un deuxième orifices de retour destinés à être raccordés hydrauliquement au circuit de retour de liquide caloporteur,
caractérisé en ce que le module hydraulique de stockage comprend en outre :
- une conduite de départ traversant le réservoir de liquide caloporteur et s'étendant depuis le premier orifice de départ jusqu'au deuxième orifice de départ, au moins un premier orifice circulation étant formé dans la conduite de départ pour permettre une communication de fluide entre un espace intérieur de la conduite de départ et le réservoir.

L'intégration d'une conduite de départ rejoignant les premier et deuxième orifices de départ permet de limiter de manière significative le brassage du liquide présent dans le réservoir lorsque de le liquide provenant du dispositif de régulation thermique alimente le premier orifice de départ.

Cette limitation du brassage permet de limiter les perturbations dans le réservoir et donc de garantir une bonne stratification thermique du liquide présent dans le réservoir. La différence de température de l'eau entre les premier et deuxième orifices de départ est réduite de manière très importante. Cette limitation de la différence de température est notamment visible sur les figures 10 et 14 qui montrent une différence de température inférieure à 0,15°C.

La solution proposée consistant en une conduite rejoignant deux orifices est également simple à fabriquer et donc peu chère.

La conduite de départ s'étend le long d'un axe de départ. L'axe de départ est de préférence perpendiculaire à l'axe longitudinal central. L'axe de départ intersecte de préférence l'axe longitudinal central.

Le module hydraulique de stockage selon l'invention est conforme à celui représenté et décrit en lien avec la figure 1 et diffère de ce dernier par le fait qu'une conduite de départ a été intégrée au réservoir. Le module hydraulique de stockage selon l'invention s'intègre dans une installation de régulation thermique d'un bâtiment conforme à celle décrite en lien avec la figure 1.

Les installations connues comprennent généralement un système de dérivation externe permettant sélectivement au liquide de chauffage de rejoindre le réservoir ou bien de circuler au travers d'une conduite de dérivation permettant d'éviter la circulation au travers du réservoir. Ce système de dérivation permet de prélever sélectivement le liquide de chauffage présent dans le réservoir lorsqu'un besoin est identifié. Toutefois, cette configuration externe nécessite de nombreux organes et un ensemble de tuyauterie dédié.

La conduite de départ selon l'invention forme un système de dérivation interne au réservoir. Selon le débit de liquide de chauffage au travers de la conduite de départ, il est possible de contrôler le volume de liquide de chauffage présent dans le réservoir qui est prélevé via ledit au moins un orifice de circulation pour alimenter le circuit de départ. Cet agencement permet notamment de s'adapter plus facilement à des installations existantes ou à des réservoirs existants pour ajouter une fonctionnalité de dérivation du réservoir.

Le liquide de chauffage est de préférence de l'eau de chauffage d'un circuit de chauffage. Le liquide caloporteur peut comprendre de l'eau et un ou plusieurs additifs.

Il sera fait indifféremment mention d'eau de chauffage, d'eau ou de liquide dans la présente description, l'ensemble de ces termes désignant le liquide caloporteur.

Le dispositif de régulation thermique peut être configuré pour augmenter la température du liquide caloporteur. Le dispositif de régulation thermique peut également être configuré pour présenter plusieurs modes de fonctionnement, notamment un mode de chauffage et un mode de refroidissement.

On entend par « conduite » le fait de présenter au moins une paroi s'étendant de manière continue entre deux extrémités. Ainsi, une conduite disposée entre deux orifices correspond à une paroi ou une portion de paroi s'étendant de manière continue entre ces deux orifices. Ainsi, on considère comme une conduite une paroi incurvée correspond à une portion angulaire d'une conduite cylindrique s'étendant entre deux orifices. En d'autres termes, la conduite de départ peut comprendre entres deux orifices uniquement une portion de paroi continue s'étendant perpendiculairement à l'axe longitudinal central entre deux orifices. Dès lors, les premier et deuxième orifices de circulation peuvent être des découpes réalisées dans la paroi de la conduite pouvant aller jusqu'à retirer au moins la moitié de la paroi de conduite disposée dans le réservoir. De manière alternative, les premier et deuxième orifices de circulation peuvent être des découpes réalisées dans la paroi de la conduite pouvant aller jusqu'à retirer jusqu'à 80% de la paroi de conduite disposée dans le réservoir. Dès lors, la paroi de conduite restant forme un obstacle à la circulation du liquide caloporteur vers le centre du réservoir pour limiter les perturbations et donc le brassage au sein du réservoir.

Selon une variante de réalisation du module hydraulique de stockage, celui-ci comprend en outre une conduite de retour traversant le réservoir et s'étendant depuis le premier orifice de retour jusqu'au deuxième orifice de retour, au moins un deuxième orifice circulation étant formé dans la conduite de retour pour permettre une communication de fluide entre un espace intérieur de la conduite de retour et le réservoir.

L'intégration d'une conduite de retour rejoignant les premier et deuxième orifices de retour permet de limiter de manière significative le brassage du liquide présent dans le réservoir lorsque du liquide provenant des organes récepteurs alimente le deuxième orifice de retour.

La conduite de retour s'étend le long d'un axe de retour. L'axe de retour est de préférence perpendiculaire à l'axe longitudinal central. L'axe de retour intersecte de préférence l'axe longitudinal central.

Selon une variante de réalisation du module hydraulique de stockage, le réservoir présente une portion supérieure et une portion inférieure, ledit au moins un premier orifice de circulation étant orienté vers la portion supérieure du réservoir. Ledit au moins un deuxième orifice de circulation peut être orienté vers la portion inférieure du réservoir. Ainsi, les premier et deuxième orifices de circulation sont disposés au niveau d'une zone du réservoir permettant de limiter la brassage de l'eau présente au niveau des conduites de départ et de retour vers une la zone du réservoir qui leur est opposée. En d'autres termes, ceci permet à l'eau en partie supérieure du réservoir présentant une température plus élevée de ne pas être mélangée à l'eau en partie inférieure du réservoir présentant une température plus faible.

Selon une variante de réalisation du module hydraulique de stockage, le réservoir comprend une paroi inférieure, une paroi supérieure et une virole s'étendant entre les parois inférieure et supérieure, ledit au moins un premier est orienté vers la portions supérieure du réservoir. Ledit au moins un deuxième orifice de circulation peut être orienté vers la portion inférieure du réservoir. Ainsi, les premier et deuxième orifices de circulation sont orientés de manière à limiter la brassage de l'eau présente au niveau des conduites de départ et de retour vers une la zone du réservoir qui leur est opposée. Lorsque de l'eau circule au travers des premier orifices de circulation, par injection ou aspiration selon le cycle de fonctionnement, la circulation de l'eau affecte très peu la stratification thermique du réservoir.

Pour réaliser cette orientation, les premier et deuxième orifices de circulation sont respectivement formés au niveau d'une portion supérieure de la conduite de départ et d'une portion inférieure de la conduite de retour.

Les portions inférieure et supérieure correspondent à une subdivision intellectuelle du réservoir et ne correspondent donc pas à une délimitation physique du réservoir. Les portions inférieure et supérieure peuvent ainsi chacune correspondre à 50% de la hauteur du réservoir le long de l'axe longitudinal central. A contrario, les parois inférieure et supérieure correspondent à des éléments physiques du réservoir.

Selon une variante de réalisation du module hydraulique de stockage, les premier et deuxième orifices de départ sont formés dans la portion supérieure du réservoir, les premier et deuxième orifices de retour étant formés dans la portion inférieure du réservoir. Ceci permet au réservoir de présenter un volume d'eau chaude au niveau de la portion supérieure du réservoir et un volume d'eau présentant une température inférieure au niveau de la portion inférieure du réservoir.

Selon une variante de réalisation du module hydraulique de stockage, une pluralité de premiers orifices de circulation et/ou une pluralité de deuxièmes orifices de circulation. Une pluralité d'orifices permet de répartir les zones d'alimentation ou d'aspiration de l'eau sur la surface externe de la conduite de départ et/ de la conduite de retour. Cela permet également d'augmenter le débit d'aspiration ou d'alimentation de l'eau.

Selon une variante de réalisation du module hydraulique de stockage, ledit au moins un premier orifice de circulation et/ou ledit au moins un deuxième orifice de circulation sont formés le long d'une direction perpendiculaire à l'axe longitudinal central du réservoir. Ceci permet de bénéficier d'une répartition de l'aspiration ou de l'injection de l'eau sur la longueur de la conduite de départ et/ou de la conduite de retour tout en augmentant la section de passage de l'eau.

Selon une variante de réalisation du module hydraulique de stockage, ledit au moins un premier orifice de circulation et/ou ledit au moins un deuxième orifice de circulation sont formés à proximité dudit axe longitudinal central. Ainsi, ledit au moins un premier orifice de circulation et/ou ledit au moins un deuxième orifice de circulation sont disposés autour d'une zone centrale de la conduite de départ et/ou de la conduite de retour. Cette disposition permet de limiter le risque que les parois du réservoir n'agissent comme des déflecteurs et donc n'entraine un mélange intempestif de l'eau dans le réservoir.

Ledit au moins un premier orifice de circulation et/ou ledit au moins un deuxième orifice de circulation sont formés au niveau d'une zone centrée autour de l'axe longitudinal central et pouvant représenter jusqu'à 100% de la longueur de la conduite de départ et/ou de la conduite de retour, respectivement, le long d'une direction perpendiculaire à l'axe longitudinal central.

Selon une variante de réalisation du module hydraulique de stockage, ledit au moins un premier orifice de circulation et/ou ledit au moins un deuxième orifice de circulation étant l'un parmi : une perforation locale formée dans une paroi de la conduite de départ ou de retour et un évidement longitudinal dans une paroi de la conduite de départ ou de retour.

Selon un mode de réalisation, ledit au moins un premier orifice de circulation et/ou ledit au moins un deuxième orifice de circulation est une pluralité de perforations locales disposées sur une portion supérieure de la conduite de départ et/ou une portion inférieure de la conduite de retour et s'étendant le long d'une direction perpendiculaire à l'axe longitudinal central.

Selon un mode de réalisation, ledit au moins un premier orifice de circulation et/ou ledit au moins un deuxième orifice de circulation est un évidemment longitudinal formé sur une portion supérieure de la conduite de départ et/ou une portion inférieure de la conduite de retour et s'étendant le long d'une direction perpendiculaire à l'axe longitudinal central.

L'évidement longitudinal peut être une gorge ou une rainure formée au travers d'une paroi de la conduite de départ et/ou de retour. Un évidemment longitudinal permet de réduire la vitesse de sortie du liquide de chauffage au travers du ou des orifices de circulation, réduisant ainsi les perturbations dans le réservoir tout en simplifiant et en réduisant le coût des opérations de fabrication.

Selon un mode de réalisation, le premier et le deuxième orifices de retour sont des orifices libres débouchant à l'intérieur du réservoir, le module hydraulique étant dépourvu de conduite de retour entre le premier et le deuxième orifices de retour.

Ce mode de réalisation avec uniquement une conduite de départ forme une configuration simplifiée et peu couteuse permettant de mettre en œuvre un système de dérivation du réservoir. En effet, la fonctionnalité de dérivation est rendue possible tout en limitant les opérations de fabrication, de montage et les composants associés à une conduite de retour. Cette configuration hybride constitue un compromis pertinent entre coûts et fonctionnalité.

La conduite de départ permet de limiter les perturbations au niveau de la zone la plus critique du réservoir, à savoir la portion supérieure où se situe le liquide ayant la température la plus élevée.

Selon un mode de réalisation, la conduite de départ est formée par un tube fixé au réservoir au niveau des premier et deuxième orifices de départ. Le tube peut être rectiligne, i.e. s'étendre le long d'une droite entre les premier et deuxième orifices de départ. Cette configuration rectiligne permet de réduire les opérations de fabrication et simplifie le montage dans le réservoir.

Le tube peut comprendre une portion courbée, ledit au moins un orifice étant formé au niveau de la portion courbée. La portion courbée permet de disposer les orifices de circulation dans une zone plus proche de la portion supérieure du réservoir. Ainsi, les orifices de circulation peuvent prélever le liquide de chauffage dans une zone où celui-ci est plus chaud. Le prélèvement du liquide de chauffage est ainsi optimisé.

Selon un mode de réalisation, la conduite de départ comprend une pluralité d'orifices de circulation présentant une section de passage, prise perpendiculaire à une direction d'extension de la conduite de départ, variable le long de cette direction d'extension. Cette configuration permet de faire varier la vitesse de sortie du liquide de chauffage au travers des orifices de circulation.

De manière préférée, les orifices de circulation présentent une section de passage décroissante le long de la conduite de départ, dans le sens d'écoulement du liquide de chauffage, depuis le premier orifice de départ vers le deuxième orifice de départ. Cette variation décroissante des sections de passage dans le sens de circulation du liquide de chauffage permet d'assurer une vitesse de sortie uniforme du liquide de chauffage au travers des orifices de circulation.

Le ou les orifices de circulation peuvent présenter une section de passage circulaire. Dans ce cas, le diamètre des orifices de circulation est dégressif dans le mode de réalisation ci-dessus.

Le ou les orifices de circulation peuvent présenter une section de passage oblongue de manière à augmenter la section de passage. Cette augmentation de la section de passage permet de réduire la vitesse de sortie du liquide de chauffage au travers du ou des orifices de passage, réduisant ainsi les perturbations au sein du réservoir.

La conduite de départ peut être montée au réservoir selon une première ou une deuxième configuration.

Dans la première configuration, la conduite de départ est dimensionnée de manière à positionner ses extrémités respectivement au niveau des premier et deuxième orifices de départ lorsque la conduite de départ est dans sa position de fonctionnement. Les extrémités de la conduite de départ peuvent ainsi être fixées, par exemple par soudage, à la paroi du réservoir au niveau des premier et deuxième orifices de départ.

Le montage de la conduite de départ dans cette première configuration est réalisé en insérant la conduite de départ au travers de l'un des premier ou deuxième orifices de départ et en faisant rejoindre l'extrémité de la conduite de départ au niveau de l'autre des premier et deuxième orifices de départ. Les extrémités de la conduite de départ sont ensuite fixées au réservoir.

Cette première configuration est par exemple utilisable pour un réservoir nouvellement produit pour un module hydraulique comprenant une conduite de départ selon l'invention. Cette première configuration de montage s'applique à toute géométrie de conduite de départ.

Dans une deuxième configuration, le réservoir peut être un réservoir existant utilisé dans une installation connue. Ce réservoir comprend des piquages au niveau de chacun des premier et deuxième orifices de départ. Ces piquages présentent un diamètre de passage. La conduite de départ peut être dimensionnée pour présenter un diamètre de conduite inférieur au diamètre de passage de manière à pouvoir être inséré au travers des piquages. La conduite de départ présente une longueur configurée pour permettre une fixation de celle-ci sur le piquage. La conduite de départ peut par exemple être soudée directement sur les piquages.

Cette deuxième configuration permet à la conduite de départ d'être installé sur un réservoir existant pour ajouter la fonctionnalité de dérivation interne à ce réservoir.

Le montage de la conduite de départ dans cette deuxième configuration est réalisé en insérant la conduite de départ au travers d'un piquage et en faisant rejoindre l'extrémité de la conduite de départ au niveau de l'autre des piquages. La conduite de départ est ensuite fixée aux piquages.

Cette deuxième configuration de montage s'applique à toute géométrie de conduite de départ.

L'invention propose également une installation de régulation thermique d'un bâtiment, comprenant :
- un dispositif de régulation thermique,
- au moins un organe récepteur,
- un circuit hydraulique de régulation thermique en communication de fluide avec le dispositif de régulation thermique et ledit au moins un organe récepteur pour former une boucle de régulation thermique, le circuit hydraulique comprenant un circuit de départ raccordant hydrauliquement le dispositif de régulation thermique audit au moins un organe récepteur et un circuit de retour raccordant hydrauliquement lesdits au moins un organe récepteur au dispositif de régulation thermique,
- un module hydraulique de stockage tel que décrit ci-avant raccordé aux circuits de départ et au circuit de retour entre le dispositif de régulation thermique et ledit au moins un récepteur pour stocker de l'énergie thermique au moyen de l'eau de chauffage présente dans le réservoir.

Ainsi, lorsque le dispositif de régulation thermique alimente le premier orifice de départ avec de l'eau, cette eau traverse la conduite de départ et rejoint le deuxième orifice de départ pour alimenter les organes récepteurs sans générer de perturbation dans le réservoir. Il en est de même pour l'eau provenant des organes récepteurs et alimentant le deuxième orifice de retour, cette eau traverser la conduite de retour et rejoint le premier orifice de retour sans générer de perturbation dans le réservoir.

Lorsque le débit de l'eau dans le circuit hydraulique relié au dispositif de régulation thermique est plus important que le débit de l'eau dans le circuit hydraulique relié aux organes récepteurs, la différence de débit entre le premier orifice de départ et le deuxième orifice de départ crée un excès de débit dans la conduite de départ ce entraine un transfert de l'excédent d'eau vers le réservoir au travers des premières ouvertures de circulation. De manière similaire, une différence de débit entre le premier orifice de retour et le deuxième orifice de retour crée un excès de débit dans la conduite de retour ce qui entraine une aspiration de l'eau du réservoir au travers dudit au moins un deuxième orifice de circulation.

### Brève description des figures

La description qui va suivre en regard des dessins annexés, donnés à titre d'exemples non limitatifs, fera bien comprendre en quoi consiste l'invention et comment elle peut être réalisée. Sur les figures annexées :
[fig. 1] La figure 1 représente une vue d'ensemble schématique d'une installation de régulation thermique comprenant une module hydraulique de stockage connu muni d'orifices ouverts;
[fig. 2] La figure 2 représente la répartition de la vitesse de circulation de l'eau de chauffage au sein du module hydraulique de la figure 1;
[fig. 3] La figure 3 représente la répartition de la température de l'eau de chauffage au sein du module hydraulique de la figure 1;
[fig. 4] La figure 4 représente l'évolution de la température de l'eau de chauffage à différents points du module hydraulique de la figure 1 lors d'une phase de fonctionnement ;
[fig. 5] La figure 5 représente une vue en perspective d'un module hydraulique comprenant un réservoir illustré en coupe et un premier mode de réalisation des conduites de départ et de retour traversant le réservoir et présentant une pluralité d'orifices de circulation ;
[fig. 6] La figure 6 représente une vue en coupe du module hydraulique de la figure 5 ;
[fig. 7] La figure 7 représente une vue en perspective du premier mode de réalisation de la conduite de départ du module hydraulique de la figure 5 avec le premier mode de réalisation des conduites de départ de retour ;
[fig. 8] La figure 8 représente la répartition de la vitesse de circulation de l'eau de chauffage au sein du module hydraulique de la figure 5 avec le premier mode de réalisation des conduites de départ de retour;
[fig. 9] La figure 9 représente la répartition de la température de l'eau de chauffage au sein du module hydraulique de la figure 5 avec le premier mode de réalisation des conduites de départ de retour;
[fig. 10] La figure 10 représente l'évolution de la température de l'eau de chauffage à différents points du module hydraulique de la figure 5 avec le premier mode de réalisation des conduites de départ de retour, lors d'une phase de fonctionnement ;
[fig. 11] La figure 11 représente des vues en coupe, respectivement en perspective et de face, d'un module hydraulique comprenant uniquement une conduite de départ sans conduite de retour correspondante.
[fig. 12] La figure 12 représente une opération de montage de la conduite de départ au travers des premier et deuxième orifices de départ.
[fig. 13] La figure 13 représente des vues en coupe, respectivement en perspective et de face, d'un module hydraulique une conduite de départ fixée sur des piquages positionnés sur les premier et deuxième orifices de départ du réservoir.
[fig. 14] La figure 14 représente une vue en coupe d'un module hydraulique montrant une première étape de montage de la conduite de départ au travers des piquages du réservoir.
[fig. 15] La figure 15 représente une vue en coupe d'un module hydraulique montrant une deuxième étape de montage de la conduite de départ au travers des piquages du réservoir.
[fig. 16] La figure 16 représente des vues en perspective, en coupe transversale et de dessus d'une conduite de départ avec des orifices de circulation présentant une section de passage variable, en particulier décroissante dans le sens d'écoulement du liquide de chauffage.
[fig. 17] La figure 17 représente des vues en perspective, en coupe transversale et de dessus d'une conduite de départ avec des orifices de circulation de forme oblongue.
[fig. 18] La figure 18 représente des vues en perspective, en coupe transversale et de dessus d'une conduite de départ avec un évidement longitudinal continu.
[fig. 19] La figure 19 représente des vues en perspective, en coupe transversale et de dessus d'une conduite de départ comprenant une portion centrale courbée avec des orifices de circulation formés sur cette portion coudée.
[fig. 20] La figure 20 représente une vue en coupe d'un module hydraulique avec une conduite de départ selon la figure 19 en position de fonctionnement.

### Description de mode(s) de réalisation

Par souci de clarté, les mêmes références désignant les mêmes éléments selon l'état de l'art et selon l'invention sont utilisées pour toutes les figures.

Le concept de l'invention est décrit plus complètement ci-après avec référence aux dessins joints, sur lesquels des modes de réalisation du concept de l'invention sont montrés. Sur les dessins, la taille et les tailles relatives des éléments peuvent être exagérées à des fins de clarté. Des numéros similaires font référence à des éléments similaires sur tous les dessins. Cependant, ce concept de l'invention peut être mis en œuvre sous de nombreuses formes différentes et ne devrait pas être interprété comme étant limité aux modes de réalisation exposés ici. Au lieu de cela, ces modes de réalisation sont proposés de sorte que cette description soit complète, et communiquent l'étendue du concept de l'invention aux hommes du métier.

Une référence dans toute la spécification à « un mode de réalisation » signifie qu'une fonctionnalité, une structure, ou une caractéristique particulière décrite en relation avec un mode de réalisation est incluse dans au moins un mode de réalisation de la présente invention. Ainsi, l'apparition de l'expression « dans un mode de réalisation » à divers emplacements dans toute la spécification ne fait pas nécessairement référence au même mode de réalisation. En outre, les fonctionnalités, les structures, ou les caractéristiques particulières peuvent être combinées de n'importe quelle manière appropriée dans un ou plusieurs modes de réalisation. De plus, le terme « comprenant » n'exclut pas d'autres éléments ou étapes.

L'invention se rapporte à un module hydraulique de stockage, une installation de régulation thermique comprenant un tel module hydraulique de stockage et un procédé de régulation thermique d'une telle installation.

En référence aux figures 5 et 6, un module hydraulique de stockage 50 de liquide caloporteur, appelé aussi module ou ballon tampon, est raccordé entre un dispositif de régulation thermique 26 et un ou plusieurs d'organes récepteur 28 via un circuit hydraulique 30. Le circuit hydraulique 30 comprend un circuit de départ d'eau de chauffage 32 et un circuit de retour d'eau de chauffage 34.

Le réservoir 12 s'étend le long d'un axe longitudinal central A. Le réservoir comprend une paroi inférieure 13, une paroi supérieure 15 et une virole 17 s'étendant entre les parois inférieure 13 et supérieure 15. L'axe longitudinal central A est l'axe de révolution du réservoir 12.

Le module hydraulique de stockage 50 comprend un réservoir 12 comprenant quatre orifices :
- un premier 14 et un deuxième 16 orifices de départ,
- un premier 18 et un deuxième 20 orifices de retour.

Les premier 14 et deuxième 16 orifices de départ sont raccordés hydrauliquement au circuit de départ d'eau de chauffage 32.

Les premier 18 et deuxième 20 orifices de retour sont raccordés hydrauliquement au circuit de retour d'eau de chauffage 34.

Ainsi, les premiers orifices de départ 14 et de retour 18 sont raccordés hydrauliquement au dispositif de régulation 26. Les deuxièmes orifices de départ 16 et de retour 20 sont raccordés hydrauliquement aux organes récepteurs 28.

Le module hydraulique de stockage 50 comprend en outre une conduite de départ 52 traversant le réservoir 12 et s'étendant depuis le premier orifice de départ 16 jusqu'au deuxième orifice de départ 18.

Une pluralité de premiers orifices de circulation 54 sont formés dans la conduite de départ 52 pour permettre une communication de fluide entre un espace intérieur de la conduite de départ 52 et le réservoir 12.

Le module hydraulique de stockage 50 comprend en outre une conduite de retour 58 traversant le réservoir 12 et s'étendant depuis le premier orifice de retour 18 jusqu'au deuxième orifice de retour 20.

Une pluralité de deuxièmes orifices de circulation 60 sont formés dans la conduite de retour 58 pour permettre une communication de fluide entre un espace intérieur de la conduite de retour 58 et le réservoir 12.

La pluralité de premiers orifices de circulation 54 est orientée vers la paroi supérieure 15 du réservoir tandis que la pluralité de deuxièmes orifices de circulation 60 est orientée vers la paroi inférieure 13 du réservoir. Ainsi, le brassage du liquide caloporteur est très réduit et la stratification thermique au sein du réservoir peut être garantie ou grandement améliorée.

Les conduites de départ 52 et de retour 58 s'étendent respectivement le long d'un axe de départ B et d'un axe de retour C. Les axes de départ B et de retour C sont de préférence perpendiculaires à l'axe longitudinal central A. Les axes de départ B et de retour C intersectent de préférence l'axe longitudinal central A.

Les conduites de départ 52 et de retour 58 sont identiques dans cet exemple illustré sur les figures 5 et 6.

Une vue isolée de la conduite de départ 52 est représentée en figure 7. La conduite de départ 52 comprend une portion centrale 62 au travers de laquelle les orifices de circulation 54 sont formés. La conduite de départ 52 comprend également deux portions d'extrémité 64 fixées chacune au niveau d'une extrémité de la portion centrale 62. Les portions d'extrémité 64 sont de préférence configurées pour servir de raccord hydraulique avec une conduite du circuit hydraulique 30. Les portions d'extrémité 64 sont par exemple des manchons filetés.

La portion centrale 62 et les portions d'extrémité 64 peuvent être réalisées en une seule et même pièce.

La conduite de retour 58 peut être identique à la conduite de départ 52 et donc présenter la même configuration décrite ci-dessus.

Les figures 8 et 9 représentent respectivement la répartition de la vitesse de circulation de l'eau de chauffage (m/s) et la répartition de la température de l'eau de chauffage (°C) au sein du module hydraulique 50 comprenant des conduites de départ 52 et de retour 58 selon une configuration comprenant une pluralité d'orifices de circulation telle que représentée en figures 5 à 7.

On observe sur la figure 8 que la vitesse du liquide au sein des conduites de départ 52 et de retour 58 est homogène. On observe également que la circulation du liquide entre le réservoir 12 et les conduites de départ 52 et de retour 58 entraine des variations de vitesses faibles et peu de perturbations au sein du réservoir 12.

Sur la figure 8, les vitesses maximales sont visibles au sein des conduites de départ et de retour. Les vitesses minimales sont visibles au sein du réservoir 12, dans les portions inférieure, supérieure et centrale.

De manière similaire, on observe sur la figure 9 que la température au sein respectivement du réservoir 12, de la conduite de départ 52 et de la conduite de retour 58 est homogène.

La figure 10 représente une évolution de la température de l'eau de chauffage au niveau du premier orifice de départ 14 (première courbe 40), du deuxième orifice de départ 16 (deuxième courbe 42), du premier orifice de retour 18 (troisième courbe 44), du deuxième orifice de retour 20 (quatrième courbe 46) et de la température dans le réservoir 12 (cinquième courbe 48 ). L'axe des ordonnées représente la température de l'eau en degré Celsius et l'axe des abscisses représente le temps écoulé en secondes.

On observe sur la figure 10 que la différence de température de l'eau entre les premier 14 et deuxième 16 orifices de départ est de 0°C tout au long du fonctionnement étudié. Les première 40 et deuxième 42 courbes sont superposées ce qui indique que la température au niveau des premier 14 et deuxième 16 orifices de départ est sensiblement la même. La configuration du module hydraulique 50 avec des conduites de départ 52 et de retour 58 perforées en direction des parois supérieure 15 et inférieure 13 permet de maintenir une température sensiblement identique entre les premier 14 et deuxième 16 orifices de départ et ainsi d'améliorer les performance énergétiques du module hydraulique 50.

En référence à la figure 11, un autre mode de réalisation du module hydraulique de stockage 50 est représenté. Dans ce mode de réalisation, le module hydraulique de stockage 50 comprend uniquement une conduite de départ 52 traversant le réservoir 12 et s'étendant depuis le premier orifice de départ 14 jusqu'au deuxième orifice de départ 16, sans conduite de retour correspondante.

Dans cette configuration simplifiée, les premier 18 et deuxième 20 orifices de retour sont des orifices libres débouchant directement à l'intérieur du réservoir 12. Cette configuration permet de réduire les coûts de fabrication tout en conservant les avantages de la conduite de départ 52 pour limiter le brassage du liquide caloporteur lors de l'alimentation depuis le dispositif de régulation thermique 26.

La conduite de départ 52 comprend une pluralité de premiers orifices de circulation 54 orientés vers la portion supérieure du réservoir 12, permettant ainsi de maintenir une stratification thermique efficace.

La conduite de départ 52 comprend également les portions d'extrémité 64 qui sont soudées au réservoir 12 au niveau des premier 14 et deuxième 16 orifices de départ.

L'absence de conduite de retour simplifie l'assemblage du module hydraulique de stockage 50 tout en conservant les performances énergétiques améliorées par rapport aux modules hydrauliques de stockage de l'art antérieur.

Cette configuration est particulièrement avantageuse lorsque les contraintes de coût ou de simplicité d'installation sont prioritaires, tout en bénéficiant des avantages de la conduite de départ 52 pour améliorer l'efficacité énergétique du module hydraulique de stockage 50.

En référence à la figure 12, une opération de montage de la conduite de départ 52 au travers des premier 14 et deuxième 16 orifices de départ est illustrée. Une flèche visible sur la figure 12 indique le sens d'insertion de la conduite de départ 52 lors de l'opération de montage.

La conduite de départ 52 est insérée au travers du premier 14 ou du deuxième 16 orifices de départ, traverse l'intérieur du réservoir 12, et ressort par l'orifice de départ opposé. Les portions d'extrémité 64 de la conduite de départ 52 sont ensuite positionnées au niveau des orifices 14 et 16 et fixées à la paroi du réservoir 12, par exemple par soudage.

Cette méthode de montage présente l'avantage de permettre l'installation de la conduite de départ 52 après la fabrication complète du réservoir 12, contrairement aux solutions de l'art antérieur qui peuvent nécessiter l'assemblage des conduites internes avant la fermeture du réservoir. Cette facilité d'assemblage réduit la complexité de fabrication et permet également d'adapter des réservoirs existants en y installant une conduite de départ 52 comme accessoire d'amélioration.

En référence à la figure 13, des vues en coupe, respectivement en perspective et de face, d'un module hydraulique de stockage 50 sont représentées.

Dans cette configuration, le réservoir 12 peut être un réservoir existant utilisé dans une installation connue, i.e. avec un système de dérivation externe. Ce réservoir 12 comprend des piquages 19 au niveau de chacun des premier 14 et deuxième 16 orifices de départ. Ces piquages 19 présentent un diamètre de passage. La conduite de départ 52 est dimensionnée pour présenter un diamètre de conduite inférieur au diamètre de passage de manière à pouvoir être insérée au travers des piquages. La conduite de départ 52 présente une longueur configurée pour permettre une fixation de celle-ci sur les piquages 19. La conduite de départ 52 peut par exemple être soudée directement sur les piquages 19.

En référence à la figure 14, une première étape de montage de la conduite de départ 52 au travers des piquages du réservoir 12 est illustrée. Cette figure montre le module hydraulique de stockage 50 dans une configuration où la conduite de départ 52 est partiellement insérée dans le réservoir 12. La conduite de départ 52 est dimensionnée pour s'adapter aux piquages 19 formés au niveau des premier 14 et deuxième 16 orifices de départ. La conduite de départ 52 est ici dans une configuration structurelle où elle comprend les portions d'extrémité 64. Cette première étape est toutefois similaire pour une configuration structurelle où la conduite de départ ne comporte pas de portions d'extrémité 64.

Dans cette première étape, la conduite de départ 52 est positionnée de manière à ce qu'une de ses portions d'extrémité 64 soit engagée dans le piquage 19 du premier orifice de départ 14. La conduite de départ 52 s'étend partiellement à travers l'intérieur du réservoir 12 vers le deuxième orifice de départ 16.

En référence à la figure 15, une deuxième étape de montage de la conduite de départ 52 au travers des piquages du réservoir 12 est représentée. Cette figure montre le module hydraulique de stockage 50 avec la conduite de départ 52 complètement installée et positionnée. Les deux portions d'extrémité 64 de la conduite de départ 52 sont engagées respectivement dans les piquages 19 des premier 14 et deuxième 16 orifices de départ.

Dans cette position finale, la conduite de départ 52 traverse entièrement le réservoir 12 et ses portions d'extrémité 64 sont prêtes à être fixées définitivement aux piquages 19 par soudage ou tout autre moyen de fixation approprié. Les orifices de circulation 54 formés dans la conduite de départ 52 sont orientés vers la portion supérieure du réservoir 12.

En référence à la figure 16, une variante de réalisation de la conduite de départ 52 est représentée avec des orifices de circulation 54 présentant une section de passage variable. Cette figure montre des vues en perspective, en coupe transversale et de dessus de la conduite de départ 52 avec des orifices de circulation 54 dont la taille diminue progressivement le long de la direction d'écoulement du liquide caloporteur. Le sens d'écoulement est représenté par une flèche adjointe à l'axe de départ B.

Dans cette configuration, les orifices de circulation 54 sont dimensionnés de manière décroissante depuis l'entrée vers la sortie de la conduite de départ 52. Cette conception permet d'obtenir une vitesse de sortie sensiblement uniforme au niveau de chaque orifice de circulation 54, contrairement à une configuration avec des orifices de taille identique qui produirait des vitesses de sortie variables le long de la conduite de départ 52.

En référence à la figure 17, une autre variante de réalisation de la conduite de départ 52 est représentée avec des orifices de circulation 54 de forme oblongue. Cette figure montre des vues en perspective, en coupe transversale et de dessus de la conduite de départ 52 avec des orifices de circulation 54 présentant une forme allongée le long de l'axe de départ B.

Dans cette configuration, les orifices de circulation 54 présentent une section de passage augmentée par rapport aux orifices circulaires ci-avant, tout en conservant une orientation vers la portion supérieure du réservoir 12. La forme oblongue permet d'augmenter la section de passage du liquide de chauffage ce qui permet de réduire la vitesse de sortie du liquide de chauffage au niveau de chaque orifice de circulation 54. Cette vitesse réduite contribue à minimiser les turbulences et les perturbations dans le réservoir 12, préservant ainsi la stratification thermique.

En référence à la figure 18, une autre variante de réalisation de la conduite de départ 52 est représentée avec un évidement longitudinal continu. Cette figure montre des vues en perspective, en coupe transversale et de dessus de la conduite de départ 52 avec un unique orifice de circulation 54 formé par un évidement longitudinal s'étendant sur une portion importante de la longueur de la portion centrale de la conduite de départ 52. L'orifice de circulation 54 s'étend par exemple le long d'au moins 30% de la distance prise entre les premier 14 et deuxième 16 orifices de départ le long de l'axe de départ B.

Dans cette configuration, l'évidement longitudinal forme une fente continue orientée vers la portion supérieure du réservoir 12. Cette conception simplifie le processus de fabrication par rapport aux orifices multiples des figures précédentes, car elle ne nécessite qu'une seule opération d'usinage pour créer l'ouverture de communication entre l'intérieur de la conduite de départ 52 et le réservoir 12. L'évidement longitudinal présente une section de passage importante qui permet une vitesse de sortie du liquide de chauffage réduite et uniforme. L'évidement longitudinal continu permet également une distribution homogène du liquide de chauffage le long de l'axe de départ B.

En référence à la figure 19, une autre variante de réalisation de la conduite de départ 52 est représentée avec une portion centrale courbée 57. Cette figure montre des vues en perspective, en coupe transversale et de dessus de la conduite de départ 52 comprenant une portion courbée 57 qui suit le contour de la paroi supérieure du réservoir 12. Les orifices de circulation 54 sont formés au niveau de cette portion courbée 57.

Dans cette configuration, la conduite de départ 52 présente une forme arquée qui suit la géométrie de la portion supérieure du réservoir 12. Cette conception permet de positionner les orifices de circulation 54 dans la zone où la température de l'eau est la plus élevée, optimisant ainsi l'échange thermique entre la conduite de départ 52 et le réservoir 12.

En référence à la figure 20, le module hydraulique de stockage 50 est représenté avec la conduite de départ 52 selon la variante de la figure 19 en position de fonctionnement. Cette figure montre une vue en coupe du réservoir 12 avec la conduite de départ 52 comprenant la portion courbée 57 installée et positionnée pour suivre le contour de la paroi supérieure 15.

## Revendications

1. Module hydraulique (50) de stockage pour une installation de régulation thermique d'un bâtiment, le module hydraulique (50) de stockage de liquide caloporteur étant configuré pour être raccordé hydrauliquement à un circuit de départ (32) de liquide caloporteur et à un circuit de retour (34) de liquide caloporteur de l'installation de chauffage pour stocker de l'énergie thermique au moyen du liquide caloporteur, le module hydraulique de stockage comprenant :
- un réservoir (12) de liquide caloporteur s'étendant le long d'un axe longitudinal central (A),
- un premier (14) et un deuxième (16) orifices de départ destinés à être raccordés hydrauliquement au circuit de départ (32) de liquide caloporteur,
- un premier (18) et un deuxième (20) orifices de retour destinés à être raccordés hydrauliquement au circuit de retour (34) de liquide caloporteur,
**caractérisé en ce que** le module hydraulique (50) de stockage comprend en outre :
- une conduite de départ (52) traversant le réservoir (12) et s'étendant depuis le premier orifice de départ (14) jusqu'au deuxième orifice de départ (16), au moins un premier orifice de circulation (54) étant formé dans la conduite de départ (52) pour permettre une communication de fluide entre un espace intérieur de la conduite de départ (52) et le réservoir (12), ledit au moins un premier orifice de circulation étant formé par un ou plusieurs ouvertures locales sur une portion supérieure de la conduite de départ (52).

2. Module hydraulique (50) de stockage selon la revendication 1, dans lequel le réservoir (12) présente une portion supérieure et une portion inférieure, ledit au moins un premier orifice de circulation étant orienté vers la portion supérieure du réservoir.

3. Module hydraulique (50) de stockage selon la revendication 2, dans lequel le réservoir comprend une paroi inférieure (13), une paroi supérieure (15) et une virole (17) s'étendant entre les parois inférieure (13) et supérieure (15), ledit au moins un premier orifice de circulation (54) étant orienté vers la paroi supérieure (15).

4. Module hydraulique (50) de stockage selon la revendication 2 ou 3, dans lequel les premier (14) et deuxième (16) orifices de départ sont formés dans la portion supérieure du réservoir (12), les premier (18) et deuxième (20) orifices de retour étant formés dans la portion inférieure du réservoir (12).

5. Module hydraulique (50) de stockage selon l'une quelconque des revendications 1 à 4, comprenant une pluralité de premiers orifices de circulation (54).

6. Module hydraulique (50) de stockage selon l'une quelconque des revendications précédentes, dans lequel ledit au moins un premier orifice de circulation (54) est formé le long d'une direction perpendiculaire à l'axe longitudinal central (A) du réservoir (12).

7. Module hydraulique (50) de stockage selon l'une quelconque des revendications précédentes, dans lequel ledit au moins un premier orifice de circulation (54) est formé à proximité dudit axe longitudinal central (A).

8. Module hydraulique (50) de stockage selon l'une quelconque des revendications précédentes, dans lequel ledit au moins un premier orifice de circulation (54) est l'un parmi : une perforation locale formée dans une paroi de la conduite de départ (52) et un évidement longitudinal dans une paroi de la conduite de départ (52).

9. Module hydraulique (50) de stockage selon l'une quelconque des revendications précédentes, comprenant en outre une conduite de retour (58) traversant le réservoir (12) et s'étendant depuis le premier orifice de retour (18) jusqu'au deuxième orifice de retour (20), au moins un deuxième orifice de circulation (60) étant formé dans la conduite de retour (58) pour permettre une communication de fluide entre un espace intérieur de la conduite de retour (58) et le réservoir (12).

10. Module hydraulique (50) de stockage selon la revendication 9 en combinaison avec la revendication 2, dans lequel ledit au moins un deuxième orifice de circulation est orienté vers la portion inférieure du réservoir.

11. Module hydraulique (50) de stockage selon la revendication 10 en combinaison avec la revendication 3, dans lequel ledit au moins un deuxième orifice de circulation est orienté vers la paroi inférieure (13) du réservoir.

12. Module hydraulique (50) de stockage selon l'une quelconque des revendications précédentes, dans lequel le premier (18) et le deuxième (20) orifices de retour sont des orifices libres débouchant à l'intérieur du réservoir, le module hydraulique étant dépourvu de conduite de retour entre le premier (18) et le deuxième (20) orifices de retour.

13. Module hydraulique (50) de stockage selon l'une quelconque des revendications précédentes, dans lequel la conduite de départ est formée par un tube fixé au réservoir au niveau des premier (14) et deuxième (16) orifices de départ.

14. Module hydraulique (50) de stockage selon la revendication précédente, dans lequel le tube est rectiligne.

15. Module hydraulique (50) de stockage selon la revendication 13, dans lequel le tube comprend une portion courbée, ledit au moins un orifice étant formé au niveau de la portion courbée.

16. Module hydraulique (50) de stockage selon l'une quelconque des revendications précédentes, dans lequel la conduite de départ (52) comprend une pluralité d'orifices de circulation (54) présentant une section de passage, prise perpendiculaire à une direction d'extension de la conduite de départ (52), variable le long de cette direction d'extension.

17. Installation de régulation thermique d'un bâtiment, comprenant :
- un dispositif de régulation thermique (26),
- au moins un organe récepteur (28),
- un circuit hydraulique (30) de régulation thermique en communication de fluide avec le dispositif de régulation thermique (26) et ledit au moins un organe récepteur (28) pour former une boucle de régulation thermique, le circuit hydraulique (30) comprenant un circuit de départ (32) raccordant hydrauliquement le dispositif de régulation thermique (26) audit au moins un organe récepteur (28) et un circuit de retour (34) raccordant hydrauliquement lesdits au moins un organe récepteur (28) au dispositif de régulation thermique (26),
- un module hydraulique (50) de stockage selon l'une quelconque des revendications précédentes raccordé aux circuits de départ (32) et au circuit de retour (34) entre le dispositif de régulation thermique (26) et ledit au moins un récepteur (28) pour stocker de l'énergie thermique au moyen de l'eau de chauffage présente dans le réservoir (12).
